# EUROPÄISCHE PATENTSCHRIFT

(11) **EP 1 746 010 B1**
(45) Veröffentlichungstag und Bekanntmachung des Hinweises auf die Patenterteilung: **22.04.2009**
(21) Anmeldenummer: 06003873.4
(22) Anmeldetag: 25.02.2006
(51) Int. Cl.: B61L 27/00, B61L 25/02

(54) **Autonome Laufverfolgung und Disposition von Güterwagen mittels Satellitenortung und Sensorik**
Autonomous tracing and management of freight cars using satellite location and sensors
Suivi et gestion autonome de wagons de marchandises avec répérage par satellite et capteurs

(30) Priorität: 20.07.2005 DE 102005034488
(43) Veröffentlichungstag der Anmeldung: 24.01.2007
(73) Patentinhaber: Railion Deutschland AG, 55116 Mainz (DE)
(72) Erfinder: Bauschulte, Wolfgang, 58091 Hagen (DE); Wilke, Rainer, 59069 Hamm (DE)
(74) Vertreter: Zinken-Sommer, Rainer

(56) Entgegenhaltungen:
- WO-A-02/17184
- US-A1- 2002 042 266

## Beschreibung

Die Erfindung betrifft ein Verfahren zur autonomen Laufverfolgung und Disposition von Güterwagen mittels Satellitenortung und Sensorik. Dieses Verfahren wird insbesondere bei Schienenbahnen angewendet, bei denen Güterwagen verkehren, die Güter über Ländergrenzen hinweg transportieren.

Ausgehend von der Erkenntnis, dass ein Logistikunternehmen für Transporte zum/vom europäischen Ausland eine durchgängige Statusinformation seiner Güterwagen durch Datenaustausch (EDI - Electronic Data Interchange) mit den jeweiligen nationalen IT-Systeme nicht erreichen kann, werden eigenständige Lösungen durch Ausrüstung der im Auslandsverkehr eingesetzten Güterwagen mit festmontierten Satellitenortungsgeräten eingesetzt.

Mit dem Satellitenortungsgerät besteht die Möglichkeit, den Transport von Güterwagen auf Strecken der europäischen Bahnen kurzfristig zu verfolgen bzw. zu überwachen, ohne dass Montageaufwand am Fahrzeug entsteht.

Aus DE 198 16 435 C1 ist ein Satellitenortungsgerät bekannt, bei dem insbesondere ein Satelliten-Handy zur Verfolgung und Überwachung von Schienenfahrzeugen ohne Spannungsquelle verwendet wird. Das Satelliten-Handy beinhaltet diverse Sensorik, ein Kommunikationsmodul, einen Stoßmesser, optionale weitere Schnittstellen und einen wiederaufladbaren Hochleistungsakku. Das Satelliten-Handy ist so konzipiert, dass es auf einfache Weise jeweils in der Signalstütze der Güterwagen diebstahlsicher untergebracht wird. Das am Güterwagen fest montierte Satellitenortungsgerät besteht insbesondere aus folgenden Komponenten:
- stabiles Gehäuse, das dem rauen Eisenbahnbetrieb standhält und mit dem Güterwagen diebstahlsicher fest verbunden ist.
- GPS (Global Positioning System) und GSM (Global System for Mobile Communication)-Antenne,
- GPS-Empfänger,
- GSM-Handy-Modul und/oder Modem für Satellitenkommunikation,
- CPU mit Speicher-Unit,
- high-capacity-Batterie mit geringer Stromabgabe bzw alternativ
- Solarpaneel zur Aufladung eines Akkumulators,
- integrierter Stoßmesser mit einem festem Schwellwert von insbesondere 2,4 g bzw. 23,5 m/s²,
- Vibrations-/Bewegungssensor,
- frei konfigurierbare Sensorschnittstellen.

Das Satellitenortungsgerät selbst wird zur Diebstahlsicherung fest am Güterwagen angebracht an einer der jeweiligen Güterwagenbauart geeigneten Stelle so, dass freie Sicht zum Himmel besteht, und ist damit Wagenbestandteil.

Bei der Vielzahl der zu überwachenden Güterwagen ist jedoch eine manuelle Ausführung der o.g. Überwachungsvorgänge und Tätigkeiten weder ökonomisch sinnvoll noch prozess-funktionssicher leistbar.
Die US2002/0042266 A1 beschreibt ein Verfahren zur Bereitstellung von Statusinformationen von einer mobilen Einheit aus, wobei
a) in der mobilen Einheit ein Vergleich der aktuellen Statusfragen mit den zuletzt gesendeten Statusdaten durchgeführt wird,
b) Rundsende-Statuskriterien aus einer Vielzahl von Einzeldaten festgelegt werden,
c) die aktuellen Statusdaten auf der Basis der Rundsende-Statuskriterien übertragen werden,
d) die Stausinformationen in einem HOST-System empfangen werden,
e) die aktuellen Statusdaten aus der Speicherung auf dem HOST_System abgerufen werden können und
f) die auf den gespeicherten aktuellen Statusdaten basierenden Statusinformationen bereitgestellt werden.
Damit beschreibt die US2002/0042266 A1 ein System und Verfahren zur drahtlosen Fahrzeugortung mittels mobiler Einheiten, wobei die Einheiten sogenannte "All-in-one-Geräte darstellen. Die Intelligenz dieser Einheiten besteht lediglich darin, die Änderung zuvor festgelegter, einprogrammierter Kriterien [z. B. Standort hat sich um eine zuvor festgelegte Strecke (im Sinne von Entfernung, nicht Weg) geändert], Position hat sich geändert, Bewegung hat stattgefunden, Sensorstatus hat sich geändert) zu überwachen. Die eigentliche Intelligenz hat somit das HOST-System, das in Kenntnis dieser programmierten Soll-Kriterien in der Lage ist dem anfragenden Nutzer einen angenommenen Ist-Status bereitzustellen.
Der HOST arbeitet lediglich reaktiv, indem er auf Anfragen von Nutzern antwortet; auf Basis fest programmierter Kriterien. Eine Nutzer-bezogene individuelle Änderung von "zuvor festgelegter Einzelkriterien ..." wird an keiner Stelle beschrieben.

Die US2002/0042266 A1 kennt lediglich geografische Punkte, die jedoch
- nicht in einer bestimmten Reihenfolge angefahren werden müssen und
- nicht mit Zeiten versehen sind.

Aus der WO 02/17184 ist ein System für eine Fernüberwachung, -diagnose und -verfolgung von Straßen-Fahrzeugen bekannt, die über eine Onbord-Einheit und einen Server sowie Satellitenkommunikation erfolgt.

Das Verfahren weist folgende Nachteile auf:
- es beschreibt inhaltlich nicht ein Verfahren zur Laufverfolgung, sondern erlaubt eine Fahrzeugüberwachung im Sinne von Ferndiagnose (im ausschließlich technischen Sinne) sowie eine Fahrzeug "Neuprogrammierung" durchzuführen
- zwingende Voraussetzung ist die Existenz eines BUS-Systems am Fahrzeug
- das Gesamtsystem bezieht sich ausschließlich auf Straßen-Güterverkehr und
- hat weitgehend disjunkte Ziele und eine völlig andere Zielgruppe.
Es ist somit Aufgabe der Erfindung, ein Verfahren bereitzustellen, mit dem eine automatische Überwachung folgender Punkte gewährleistet wird:
- Laufüberwachung der Güterwagen samt Zielerkennung,
- Automatische Ermittlung der Standorte leerer Güterwagen im In- und Ausland,
- Aktiver Schutz diebstahlgefährdeter Güter im In- und Ausland,
- Verminderung von Energieverbrauch und Kommunikationskosten.

Diese Aufgabe wird erfindungsgemäß für das Verfahren durch die in Anspruch 1 angegebenen Merkmale gelöst.

Ansprüche 2 bis 21 beinhalten vorteilhafte Ausführungsbeispiele der erfindungsgemäßen Lösung.

Erfindungsgemäß beschreibt ein in einer Datenbank hinterlegter Referenztransportplan (RTP) den gesamten Laufweg des Güterwagens von der Abgangsstelle bis zum Ziel und gibt dem Satellitenortungsgerät die Zeit-/Weginformation in Form von Geokoordinaten (Ortsinformation), Zeitpunkt der nächsten Messung (Zeitinformation, als Delta zwischen zwei Messungen, Angabe in Minuten), Sensorik-Konfiguration etc. vor. Er wurde vorher mit dem Kunden individuell vereinbart oder entspricht dem regulären Transportplan der Eisenbahnen. Das Satellitenortungsgerät erkennt den Start entweder selbständig per Vibrationssensor und/oder in Verbindung mit Verlassen des Unschärfebereiches oder durch die Erfassung des betreffenden Kundenauftrages in den regulären Auftragserfassungssystemen im KundenServiceZentrum (KSZ).

Durch den individuell festlegbaren Unschärfebereich (Radius in km um den Messpunkt) kann die Alarmauslösung je nach Kundenwunsch in weiten Grenzen beeinflusst werden, da das Satellitenortungsgerät bei den folgenden Messungen vergleicht, ob es zur vorgegeben Zeit T1 den Messpunkt erreicht bzw. zur Zeit T2 in Richtung auf das Ziel verlassen hat. Sofern die Messung innerhalb des Unschärfebereiches liegt, wird keine Meldung ausgelöst und somit Energie und Kommunikationskosten eingespart; die Messdaten werden dennoch im internen Speicher (Processor-Speichereinheit) festgehalten. Im Idealfall wird erst bei pünktlicher Ankunft am Ziel eine einzige Fahrplan-Ende-Meldung abgegeben, die die gesamte Laufhistorie des Wagens mit allen Messergebnissen beinhaltet. Die innerhalb einer SMS (Short Message Service) übermittelbare maximale Anzahl von Zeichen wird stets ausgenutzt und dadurch wiederum Kommunikationskosten (primär die Roaminggebühren im Ausland) eingespart. Ebenso kann dem Satellitenortungsgerät zu jedem vorhandenen Sensoriktyp die Alarmbehandlung (sofort, später, nur Lastlauf o.ä.) individuell beauftragt werden. Die Meldung z.B. einer unzeitigen Türöffnung eines mit Zigaretten beladenen Güterwagens wird typischerweise stets sofort angezeigt und kann mit ihren relevanten Daten auch sofort einer Polizeidienststelle zugeleitet werden.

Nach Ankunft am Ziel wechselt das Satellitenortungsgerät grundsätzlich in den Sleep-Modus, um Energie zu sparen. Das Satellitenortungsgerät kann neben dem vorstehend beschriebenen Transportplan-Modus zusätzlich oder alternativ so konfiguriert werden, in festen Zeitabständen eine Ortung vorzunehmen und zu melden unabhängig vom Ladestatus des Wagens (Aktiv-Modus). Dadurch ist ein stets aktueller Standort in der Datenbank vorhanden und kann entweder vom Kunden auf Wunsch per Internet eingesehen werden oder für interne Zwecke wie z.B. Disposition des leeren Güterwagens durch den Flottenmanager verwendet werden.

Anders als beim Lkw gibt es im Schienengüterverkehr keinen Fahrer, der Informationen über Leitwege und Zeitvorgaben aktiv umsetzt. Ersatzweise wurde daher erfindungsgemäß eine sich selbst kontrollierende Laufüberwachung implementiert, die - wie der Lkw-Fahrer auch - nur im Abweichungsfall eine kostenträchtige Information auslöst.

Vorteilhaft wird somit durch die Erfindung erreicht, dass nach Ankunft am Ziel die Entladung überwacht wird (Ladefrist) und der Statuswechsel beladen/leer gemeldet wird. Bei Überschreitung definierter Abweichungen (Zeit, Ort, Status der Sensorik) wird ein Alarm ausgelöst. Insbesondere erkennt das Satellitenortungsgerät selbständig die Notwendigkeit einer Status-Meldung um Telekommunikationskosten zu minimieren.

Beginnend mit der Bereitstellung eines leeren Güterwagens zur Beladung wird seine zeitgerechte beladene Übergabe zur Beförderung, die Einhaltung der Ladefrist beim Kunden und die pünktliche Abfahrt des beladenen Güterwagens sowie die nachfolgende Laufüberwachung per Soll-/Ist-Vergleich vom Start bis zum Ziel sichergestellt.

Die intelligente Informationsverarbeitung im Satellitenortungsgerät am Güterwagen wird ergänzt um eine Verarbeitung und Zusammenarbeit mit der Leitstandsoftware, dem eigentlichen Herzstück des Gesamtsystems. Der Leitstand besteht hierbei aus dem Kommunikations- und Applikationsserver sowie einer Datenbank. Die Software ist auf die speziellen Prozessabläufe des Eisenbahntransportes (z.B. dass Transporte von A nach B nicht zwingend stets auf dem gleichen Weg verlaufen) hin entwickelt und erlaubt eine weitestgehend automatisiert ablaufende Überwachung und Disposition der Güterwagenflotte. Dabei ist der Kommunikations-Server die zentrale Schnittstelle zwischen dem Applikations-Server und dem Kommunikationsprovider. Er stellt die eingehenden Nachrichten dem Applikations-Server in einem definierten Format zur Verfügung und wandelt im umgekehrten Weg die Nachrichten des Applikations-Servers in das vom Kommunikationsprovider erwartete Format um. Der Kommunikations-Server stellt die empfangenen SMS dem Applikations-Server als Text zur Verfügung und übergibt die vom Applikations-Server erhaltenen Texte dem Kommunikationsprovider als SMS. Zusätzlich speichert der Kommunikations-Server die ein- und ausgehenden SMS-Nachrichten in der Datenbank. Über den Applikations-Server werden die Satellitenortungsgeräte konfiguriert und verwaltet. Aufgrund der Benutzervorgaben erzeugt der Applikations-Server den Inhalt der Nachrichten an die Satellitenortungsgeräte. Des Weiteren kann der Applikations-Server aufgrund von bereits durchgeführten Transporten Referenz-Transportpläne für weitere Transporte derselben Relation bestimmen.

Der Applikations-Server stellt die empfangenen Alarme und Nachrichten dem Benutzer in entsprechender Form dar. Er bietet umfangreiche Möglichkeiten, die gespeicherten Informationen auszuwerten. Zusätzlich verwaltet der Applikations-Server die Stammdaten, die Auftragsdaten und die extern und durch den Applikations-Server selbst erzeugten Referenz-Transportpläne und übernimmt statische Daten, Auftragsdaten und externe Referenz-Transportpläne aus bereitgestellten Dateien. Die Entgegennahme der aktuellen Standortmeldung eines Güterwagens - zumal im Ausland - nützt für sich allein betrachtet wenig, wenn nicht gleichzeitig klar ist, wo er sich planmäßig befinden sollte, der klassische Soll-/Ist-Vergleich auf Basis bekannter Fahrplandaten. In Verbindung mit dem stets vorhandenen Zwang zum Energiesparen mangels Stromversorgung wurde erfindungsgemäß konsequent das Prinzip verfolgt, an der Quelle der Informationsentstehung, dem Ortungsgerät am Güterwagen, anzusetzen, um unnötige Energie und vor allem auch Kommunikationskosten verursachende Meldungen zu vermeiden. Die Überwachung des Transportes erfolgt in den Endgeräten selbst, Meldungen entstehen nur, wenn definierte Abweichungen vom Transportverlauf entstehen. Um einer bekannte Eigenart der Eisenbeförderung, ein bestimmtes Ziel nicht immer auf dem gleichen Weg anzufahren, Rechnung zu tragen wurde die Software befähigt, Abweichungen im Transportverlauf zu erlernen und künftig als richtig zu interpretieren. Sie ist dabei sogar in der Lage, dies nicht nur auf die Relation allein, sondern auch in Abhängigkeit zu unterschiedlichen Verkehrstagen zu setzen. Ebenso erkennt die Software, dass mehrere Güterwagen mit dem gleichen Auftrag d.h. gleichem Weg/Ziel in einem Güterzug zusammengeführt sind und logischerweise im Satellitenortungsgerät am Güterwagen die jeweils gleichen Energie- und Kommunikationskosten verursachenden Aktivitäten ablaufen. In diesem Fall werden lediglich zwei Satellitenortungsgeräte aktiviert und zwar genau die mit der höchsten Energiereserve. Durch dieses intelligente Datenmanagement können Kommunikationskosten um über 50 % gesenkt werden.

Besonders vorteilhaft sorgt somit eine weitgehend automatisiert arbeitende DV-Unterstützung zur Kommunikation und Aufbereitung der Daten.

Die bisher auf das Monitoring des beladenen Güterwagens fokussierte Arbeitsweise (Transportplan-Modus) führt dazu, dass nach Erreichung des geplanten Ziels der Überwachungsauftrag abgeschlossen und das Satellitenortungsgerät in den Sleepmodus versetzt wird. Erfindungsgemäß wird unter Nutzung des Aktiv-Modus das Satellitenortungsgerät per Konfiguration veranlasst, den Statuswechsel des Sensors von beladen in leer zu detektieren. Die dadurch ausgelöste Meldung veranlasst das Dispositionsmodul der Leitstand-Software, den Güterwagen als wiederverwendbar in den Dispositionsbestand zu nehmen und entweder beim einmal täglichen Batchlauf - analog der Logik des nationalen Leerwagenmanagement - mit bekannten Bedarfen zu verknüpfen und einem neuen Ziel im Ausland zuzuführen oder ihn leer zur Heimat zurückzufahren. Dadurch wird der Einsatz von Fremdwagen der jeweiligen Auslandsbahn vermieden und die Produktivität des Güterwagens erhöht sowie dem neuen COTIF (Übereinkommen über den internationalen Güterverkehr) Rechnung getragen, das im Anhang D (ER CUV) eine Beauftragung des Güterwagens grundsätzlich vorsieht, da auch bahneigene Güterwagen zukünftig wie Privatgüterwagen behandelt werden. Vorteil ist somit, dass autark und mit ausreichender Datenqualität der Status des Güterwagens im Ausland jederzeit erfahren und seine Beauftragung zur Beförderung - beladen wie leer - zeitgerecht veranlasst werden kann.

Besonders vorteilhaft wird somit automatisch, sobald der Güterwagen im Ausland leer geworden ist, eine Standortmeldung ausgelöst und eine Meldung zur Disposition des Wagens zu einem Wiederbeladeziel vorgenommen. Durch Beauftragung zur Wiederbeladung wird die Zahlung von RIV-Miete (Internationale Vereinbarung der Bahnen über Nutzungsentgelte für die Zeit des Aufenthalts eines Güterwagens auf dem fremden Netz) vermieden und gleichzeitig die Produktivität des Güterwagens erhöht.

Das Logistikunternehmen bietet zur Abrundung seines Services über das Internet einen Tracking & Tracing Service für Kunden und eine Laderaumbörse für Disponenten. Autorisierte Kunden erhalten über ein Zugangsportal per Internet jederzeit eine Sicht auf die aktuellen Standortdaten aller aktiven wie auch bereits geschlossenen Aufträge entweder über Angabe der Wagen- oder der zugehörigen Auftragsnummer in Listenform oder graphisch hinterlegt; wenn erwünscht auch als Ausdruck. Sichtbar sind allerdings nur die Standortinformationen, wie sie oben beschriebenen und mit dem Kunden vereinbarten Arbeitsweise ermittelt wurden. Sollte der Kunde aktuell eine Standortinformation wünschen, steht ihm das Instrument der Pollingabfrage zur Verfügung und er hat die Möglichkeit, über eine Änderung der Konfiguration des Satellitenortungsgerätes das künftige Melde- und Arbeitsverhalten zu verändern. Da diese Handlungen kostenträchtig sind (Kommunikationskosten und Energieverbrauch) werden die Eingaben aufgezeichnet und die betrieblichen Kosten abgerechnet.

Der Standort eines oder mehrerer Güterwagen kann graphisch hinterlegt angezeigt werden. Die Software wählt den Kartenausschnitt insbesondere so, dass alle angeforderten Wagenstandorte gleichzeitig sichtbar sind.

Autorisierte Disponenten des Logistikunternehmens, Vertriebsmitarbeiter der jeweiligen Auslandsbahn wie auch Flottendisponenten haben des Logistikunternehmens selbst haben die Möglichkeit, über eine Laderaumbörse die im Ausland leer werdenden Güterwagen mit Zeitpunkt- und Ortsangabe bereits bei der Abfahrt im Inland zu erkennen und bei Bedarf buchen zu können. Das hat zur Folge, dass diese Güterwagen wie in Anspruch 1 beschrieben automatisch zur neuen Verwendungsstelle disponiert und beauftragt werden.

Eine Energiebilanzrechnung des Satellitenortungsgerätes basiert auf folgender Grundannahme: Das Satellitenortungsgerät bucht sich insbesondere stündlich zur Abfrage von Nachrichten im GSM-Netz ein, ermittelt insbesondere viermal täglich, d.h. alle 6 Stunden, seine aktuelle Position und teilt sie insbesondere zweimal täglich der Leitzentrale mit.

Desweiteren sind alle Komponenten in stromsparender Ausführung ausgelegt, so dass die gesamte Einheit - das Satellitenortungsgerät - seine Energieversorgung autark über einen Zeitraum von mindestens sechs Jahren (Revisionszyklus des Güterwagens) sicherstellt, ohne beispielsweise zur Aufladung des Akkumulators eine Ladestelle anfahren oder ausgetauscht werden zu müssen.

Die per GPS ermittelten Geokoordinaten ergänzt um weitere Informationen wie z.B. der Sensorik werden über das GSM-Netz bzw. bei fehlender Netzabdeckung über Kommunikations-Satelliten wie z.B. Orbcomm an den Kommunikations-Server der Leitstelle übermittelt; auf dem umgekehrten Weg werden dem Satellitenortungsgerät Informationen z.B. zum Transportauftrag übermittelt, um das erfindungsgemäße Event- und Intervallmanagement im Gerät auszulösen.

Die Erfindung wird nachstehend anhand von einem Ausführungsbeispiel und einer Zeichnung mit vier Figuren näher erläutert. Die Figuren zeigen in
**Fig. 1** schematisch ein System, das aus fest am Güterwagen angeschweißten Satellitenortungsgerät besteht,
**Fig. 2** schematisch die Sensorikausstattung der Satellitenortungsgeräte zum Festanbau,
**Fig. 3** schematisch eine autonome Überwachung durch einen Referenztransportplan,
**Fig. 4** schematisch eine Meldung z.B. einer unzeitigen Türöffnung an eine Polizeidienststelle.

**Fig. 1** zeigt schematisch ein System, das aus fest am Güterwagen angeschweißten Satellitenortungsgerät 1 besteht, die die Positionsbestimmung mit Hilfe des GPS, die Erfassung von Informationen mit zusätzlichen Sensoren gemäß **Fig. 2** und eine Datenübertragung mit SMS über GSM bzw. alternativ mittels Satellitenmodem über Kommunikationssatelliten wie z.B. Orbcomm zu einem Kommunikationsprovider 2 ermöglichen. Der Kommunikationsprovider stellt die vom Satellitenortungsgerät übertragenen Daten zur Verfügung, von wo aus sie per Standleitung zum Kommunikations-Server 3 übertragen werden. Der Applikations-Server 4 interpretiert die vom Kommunikations-Server in das Datenbankmanagementsystem übertragenen Daten, ordnet sie Aufträgen zu, interpretiert die Positionen geographisch, alarmiert Mitarbeiter bei Interventionsbedarf und stellt geographisch aufbereitete Protokolle zur Verfügung. Das Datenbankmanagementsystem 5 dient als gemeinsames Repository für Daten im Kommunikations-Server und im Applikations-Server.

In der Gegenrichtung erlaubt der Applikations-Server 4 die Konfiguration der Satellitenortungsgeräte mit auftragsspezifischen Parametern, die über den Kommunikations-Server 3 über eine Standleitung zum Kommunikationsprovider 2 übertragen werden. Der Kommunikationsprovider 2 leitet diese Konfigurationsnachricht als SMS an das Satellitenortungsgerät 1 weiter.

Dabei ist der Kommunikations-Server die zentrale Schnittstelle zwischen dem Applikations-Server und dem Kommunikationsprovider. Er stellt die eingehenden Nachrichten dem Applikations-Server in einem definierten Format zur Verfügung und wandelt im umgekehrten Weg die Nachrichten des Applikations-Servers in das vom Kommunikationsprovider erwartete Format um. Der Kommunikations-Server stellt die empfangenen SMS dem Applikations-Server als Text zur Verfügung und übergibt die vom Applikations-Server erhaltenen Texte dem Kommunikationsprovider als SMS. Zusätzlich speichert der Kommunikations-Server die ein- und ausgehenden SMS-Nachrichten in der Datenbank.

Über eine Standleitung übergibt und empfängt er SMS-Nachrichten an den bzw. vom Kommunikationsprovider.

Über den Applikations-Server werden die Satellitenortungsgeräte konfiguriert und verwaltet. Aufgrund der Benutzervorgaben erzeugt der Applikations-Server den Inhalt der Nachrichten an die Satellitenortungsgeräte. Des Weiteren kann der Applikations-Server aufgrund von bereits durchgeführten Transporten Referenz-Transportpläne für weitere Transporte derselben Relation bestimmen.

Der Applikations-Server stellt die empfangenen Alarme und Nachrichten dem Benutzer in entsprechender Form dar. Der Applikations-Server bietet umfangreiche Möglichkeiten, die gespeicherten Informationen auszuwerten. Zusätzlich verwaltet der Applikations-Server die Stammdaten, die Auftragsdaten und die extern und durch den Applikations-Server selbst erzeugten Referenz-Transportpläne und übernimmt statische Daten, Auftragsdaten und externe Referenz-Transportpläne aus bereitgestellten Dateien.

Mit dem System sollen zusätzliche Qualitätsmerkmale mit eigener Wertschöpfung realisiert werden, wie:
Messung von Stoßbelastung im rauen Eisenbahnbetrieb
unzeitige Türöffnung (Diebstahlmeldung)
Zeitpunkt einer Ladezustandsänderung (Diebstahldetektion, Ladefristüberwachung)
Sensorschnittstellen für Temperaturüberwachung des Ladegutes, technischer Daten des Güterwagens (Laufleistung, Bremssohlenzustand, Lauflagerschäden etc) sowie nicht zuletzt
zeitnah abrufbare aktuelle Transportstatusinformation via Internet-Zugangsportal (webbasierte, graphisch aufbereitete Standortabfrage)

Vor Verlassen eines Versandbahnhofes 7 aus **Fig. 3** durch den Güterwagen wird an das Satellitenortungsgerät des Güterwagens folgende Daten des Fahrplans übermittelt:
- Abfahrtszeit und Ort
- Wegepunkte
- Ankunftszeit und Ort jeweils mit Toleranzbereich
- Unschärfebereiche um Wegpunktorte (Geokoordinaten)
- automatische Starterkennung.

Verlässt der Güterwagen den Unschärfebereich um den Versandbahnhof 7 sendet das Satellitenortungsgerät des Güterwagens eine Abfahrtmeldung 12 aus.

Erreicht der Güterwagen den Grenzbahnhof 8 bzw. 9 wird überprüft, ob der Soll-Standort mit vorgegebenem Unschärfebereich zum vorgegebenen Zeitpunkt erreicht worden ist. Gegebenenfalls sendet das Satellitenortungsgerät des Güterwagens zwischen dem Grenzbahnhof 9 und dem Rangierbahnhof 10 eine Verspätungsmeldung 13 aus.

Erreicht der Güterwagen den Bestimmungsbahnhof 11 sendet das Satellitenortungsgerät des Güterwagens eine Mitteilung über das Fahrplanende und geht grundsätzlich automatisch in den Ruhe-Modus

Wie in **Fig. 4** dargestellt wird die Meldung z.B. einer unzeitigen Türöffnung eines mit Zigaretten beladenen Güterwagens sofort angezeigt und mit ihren relevanten Daten einer Polizeidienststelle zugeleitet.

Hierzu werden vor Abfahrt des Güterwagens der Ladesensor, die Türsensoren und der Stoß-Sensor des Güterwagens durch eine Nachricht 15 aktiviert.

Verlässt der Güterwagen den Unschärfebereich um den Versandbahnhof 7 sendet das Satellitenortungsgerät des Güterwagens eine Meldung über das ordnungsgemäße Beladen sowie eine Abfahrtmeldung 16 aus.

Während der Fahrt sendet das Satellitenortungsgerät des Güterwagens jeden registrierten Stoß als Stoßalarm 17 sowie jede registrierte Türöffnung als Tür-auf-Alarm 18 aus.

Erreicht der Güterwagen den Bestimmungsbahnhof 11, werden die Sensoren entweder automatisch (Information war im RTP enthalten) oder per Funk durch eine Nachricht 19 deaktiviert.

### Bezugszeichenliste

- 1: Satellitenortungsgerät
- 2: Kommunikationsprovider
- 3: Kommunikations-Server
- 4: Applikations-Server
- 5: Datenbankmanagementsystem
- 7: Versandbahnhof
- 8: Grenzbahnhof
- 9: Grenzbahnhof
- 10: Rangierbahnhof
- 11: Bestimmungsbahnhof
- 12: Abfahrtmeldung
- 13: Verspätungsmeldung
- 14: Mitteilung über das Fahrplanende
- 15: Aktivierung des Ladesensors, der Türsensoren und des Stoß-Sensors
- 16: Meldung über das ordnungsgemäße Beladen und Abfahrtmeldung
- 17: Stoßalarm
- 18: Tür-auf-Alarm
- 19: Deaktivierung der Sensoren

## Patentansprüche

1. Verfahren zur Laufverfolgung und Disposition von Güterwagen mittels an den Güterwagen befestigten Satellitenortungsgeräten, wobei ein Satellitenortungsgerät Sensorik, ein Kommunikationsmodul, Schnittstellen und einen Energiespeicher beinhaltet und am Güterwagen fest montiert ist, wobei die Laufverfolgung und Disposition von einem Leitstand aus durchgeführt wird, der aus einem Kommunikations- und Applikationsserver sowie einer Datenbank besteht, **dadurch gekennzeichnet, dass** durch einen in der Datenbank hinterlegten Referenztransportplan (RTP) der gesamte Laufweg des Güterwagens von der Abgangsstelle bis zum Ziel beschrieben wird und dem Satellitenortungsgerät die Zeit-/Weginformation in Form von -Geokoordinaten, Zeitpunkt der nächsten Messung und Sensorik-Konfiguration vorgegeben wird.

2. Verfahren zur Laufverfolgung und Disposition von Güterwagen mittels Satellitenortungsgerät nach Anspruch 1, **dadurch gekennzeichnet, dass** der Referenztransportplan individuell vereinbart wird und/oder einem regulären Transportplan der Eisenbahnen entspricht.

3. Verfahren zur Laufverfolgung und Disposition von Güterwagen mittels Satellitenortungsgerät nach mindestens einem der Ansprüche 1 bis 2, **dadurch gekennzeichnet, dass** der Start des Transportvorgangs durch das Satellitenortungsgerät selbständig per Vibrationssensor und/oder in Verbindung mit Verlassen eines Unschärfebereiches um den Startpunkt und/oder durch die Erfassung des betreffenden Kundenauftrages in regulären Auftragserfassungssystemen erkannt wird.

4. Verfahren zur Laufverfolgung und Disposition von Güterwagen mittels Satellitenortungsgerät nach mindestens einem der Ansprüche 1 bis 3, **dadurch gekennzeichnet, dass** durch den individuell festlegbaren Unschärfebereich um einen Anfangs-, End- und/oder Zwischenpunkt die Alarmauslösung je nach Kundenwunsch in weiten Grenzen beeinflusst wird, indem das Satellitenortungsgerät bei folgenden Messungen vergleicht, ob es zu einer vorgegeben Zeit T1 den entsprechenden Punkt erreicht bzw. zu einer Zeit T2 in Richtung auf den folgenden Punkt verlassen hat.

5. Verfahren zur Laufverfolgung und Disposition von Güterwagen mittels Satellitenortungsgerät nach mindestens einem der Ansprüche 1 bis 4, **dadurch gekennzeichnet, dass** sofern die Messung innerhalb des Unschärfebereiches liegt keine Meldung ausgelöst wird und die Messdaten in einem internen Speicher festgehalten werden.

6. Verfahren zur Laufverfolgung und Disposition von Güterwagen mittels Satellitenortungsgerät nach mindestens einem der Ansprüche 1 bis 5, **dadurch gekennzeichnet, dass** erst bei pünktlicher Ankunft am Ziel eine einzige Fahrplan-Ende-Meldung abgegeben wird, die die gesamte Laufhistorie des Wagens mit allen Messergebnissen beinhaltet.

7. Verfahren zur Laufverfolgung und Disposition von Güterwagen mittels Satellitenortungsgerät nach mindestens einem der Ansprüche 1 bis 6, **dadurch gekennzeichnet, dass** die innerhalb einer SMS (Short Message Service) übermittelbare maximale Anzahl von Zeichen optimal ausgenutzt wird.

8. Verfahren zur Laufverfolgung und Disposition von Güterwagen mittels Satellitenortungsgerät nach mindestens einem der Ansprüche 1 bis 7, **dadurch gekennzeichnet, dass** von dem Satellitenortungsgerät zu jedem vorhandenen Sensortyp eine Alarmbehandlung individuell beauftragt wird.

9. Verfahren zur Laufverfolgung und Disposition von Güterwagen mittels Satellitenortungsgerät nach mindestens einem der Ansprüche 1 bis 8, **dadurch gekennzeichnet, dass** die Meldung einer unzeitigen Türöffnung eines Güterwagens angezeigt und mit ihren relevanten Daten einer Sicherheitszentrale zugeleitet wird.

10. Verfahren zur Laufverfolgung und Disposition von Güterwagen mittels Satellitenortungsgerät nach mindestens einem der Ansprüche 1 bis 9, **dadurch gekennzeichnet, dass** nach Ankunft am Ziel das Satellitenortungsgerät in einen Ruhemodus versetzt wird.

11. Verfahren zur Laufverfolgung und Disposition von Güterwagen mittels Satellitenortungsgerät nach mindestens einem der Ansprüche 1 bis 10, **dadurch gekennzeichnet, dass** durch das Satellitenortungsgerät in festen Zeitabständen eine Ortung vorgenommen und unabhängig vom Ladestatus des Wagens übermittelt wird.

12. Verfahren zur Laufverfolgung und Disposition von Güterwagen mittels Satellitenortungsgerät nach mindestens einem der Ansprüche 1 bis 11, **dadurch gekennzeichnet, dass** eine Informationsverarbeitung im Satellitenortungsgerät am Güterwagen ergänzt wird um eine Verarbeitung und Zusammenarbeit mit der Leitstandsoftware und
- durch die Leitstandsoftware spezielle Prozessabläufe des Eisenbahntransportes berücksichtigt werden und eine weitestgehend automatisiert ablaufende Überwachung und Disposition der Güterwagenflotte ermöglicht wird,
- der Kommunikations-Server die zentrale Schnittstelle zwischen dem Applikations-Server und dem Kommunikationsprovider ist und eingehende Nachrichten dem Applikations-Server in einem definierten Format zur Verfügung stellt und im umgekehrten Weg die Nachrichten des Applikations-Server in das vom Kommunikationsprovider erwartete Format umwandelt,
- durch den Kommunikations-Server empfangene SMS dem Applikations-Server als Text zur Verfügung gestellt werden und die vom Applikations-Server erhaltenen Texte dem Kommunikationsprovider als SMS übermittelt werden,
- die ein- und ausgehenden SMS-Nachrichten durch den Kommunikations-Server in der Datenbank gespeichert werden,
- über den Applikations-Server die Satellitenortungsgeräte konfiguriert und verwaltet werden.

13. Verfahren zur Laufverfolgung und Disposition von Güterwagen mittels Satellitenortungsgerät nach mindestens einem der Ansprüche 1 bis 12, **dadurch gekennzeichnet, dass** der Inhalt der Nachrichten an die Satellitenortungsgeräte aufgrund der Benutzervorgaben durch den Applikations-Server erzeugt werden.

14. Verfahren zur Laufverfolgung und Disposition von Güterwagen mittels Satellitenortungsgerät nach mindestens einem der Ansprüche 1 bis 13, **dadurch gekennzeichnet, dass** aufgrund von bereits durchgeführten Transporten Referenz-Transportpläne für weitere Transporte derselben Relation durch den Applikations-Server bestimmt werden.

15. Verfahren zur Laufverfolgung und Disposition von Güterwagen mittels Satellitenortungsgerät nach mindestens einem der Ansprüche 1 bis 14, **dadurch gekennzeichnet, dass** durch den Applikations-Server
- empfangene Alarme und Nachrichten dem Benutzer in entsprechender Form dargestellt werden,
- gespeicherte Informationen ausgewertet werden,
- Stammdaten, Auftragsdaten und extern und durch den Applikations-Server selbst erzeugten Referenz-Transportpläne verwaltet werden,
- statische Daten, Auftragsdaten und externe Referenz-Transportpläne aus bereitgestellten Dateien übermittelt werden.

16. Verfahren zur Laufverfolgung und Disposition von Güterwagen mittels Satellitenortungsgerät nach mindestens einem der Ansprüche 1 bis 15, **dadurch gekennzeichnet, dass** unter Nutzung eines Aktiv-Modus das Satellitenortungsgerät per Konfiguration veranlasst wird, den Statuswechsel des Sensors von beladen in leer zu detektieren und das Dispositionsmodul der Leitstand-Software dadurch die ausgelöste Meldung dazu veranlasst wird, den Güterwagen als wiederverwendbar in den Dispositionsbestand zu nehmen und entweder beim einmal täglichen Batchlauf mit bekannten Bedarfen zu verknüpfen und einem neuen Ziel im Ausland zuzuführen oder ihn leer zur Heimat zurückzuführen.

17. Verfahren zur Laufverfolgung und Disposition von Güterwagen mittels Satellitenortungsgerät nach mindestens einem der Ansprüche 1 bis 16, **dadurch gekennzeichnet, dass** über das Internet ein Tracking & Tracing Service für Kunden und eine Laderaumbörse für Disponenten angeboten wird und autorisierten Kunden über ein Zugangsportal per Internet jederzeit eine Sicht auf die aktuellen Standortdaten aller aktiven wie auch bereits geschlossenen Aufträge gegeben wird entweder über Angabe der Wagen- oder der zugehörigen Auftragsnummer in Listenform oder graphisch hinterlegt.

18. Verfahren zur Laufverfolgung und Disposition von Güterwagen mittels Satellitenortungsgerät nach mindestens einem der Ansprüche 1 bis 17, **dadurch gekennzeichnet, dass** über eine Änderung der Konfiguration des Satellitenortungsgerätes das künftige Melde- und Arbeitsverhalten verändert wird, die Eingaben aufgezeichnet und die betrieblichen Kosten abgerechnet werden.

19. Verfahren zur Laufverfolgung und Disposition von Güterwagen mittels Satellitenortungsgerät nach mindestens einem der Ansprüche 1 bis 18, **dadurch gekennzeichnet, dass** der Standort eines oder mehrerer Güterwagen graphisch hinterlegt angezeigt wird.

20. Verfahren zur Laufverfolgung und Disposition von Güterwagen mittels Satellitenortungsgerät nach mindestens einem der Ansprüche 1 bis 19, **dadurch gekennzeichnet, dass** die im Ausland leer werdenden Güterwagen durch autorisierte Personen über eine Laderaumbörse mit Zeitpunkt- und Ortsangabe bereits bei der Abfahrt im Inland erkannt und bei Bedarf gebucht werden.

21. Verfahren zur Laufverfolgung und Disposition von Güterwagen mittels Satellitenortungsgerät nach mindestens einem der Ansprüche 1 bis 20, **dadurch gekennzeichnet, dass** per GPS ermittelte Geokoordinaten ergänzt um weitere Informationen über ein GSM-Netz und/oder bei fehlender Netzabdeckung über Kommunikations-Satelliten an den Kommunikations-Server der Leitstelle übermittelt werden und auf dem umgekehrten Weg dem Satellitenortungsgerät Informationen z.B. zum Transportauftrag übermittelt werden.

## Claims

1. A method for the tracking and disposition of goods wagons by means of satellite positioning devices mounted to the goods wagons, wherein a satellite- positioning device includes sensors, a communications module, interfaces and an energy storage unit and is permanently mounted on the goods wagon, wherein the tracking and disposition is conducted from a control panel which consists of a communications and applications server as well as a database, **characterized in that** through a reference transport schedule (RTP) filed in the database the entire path of the goods wagon from the departure point to the destination is described and the time/distance information in form of geo-coordinates, time of next measurement and sensor configuration is specified to the satellite positioning device.

2. The method for the tracking and disposition of goods wagons by means of satellite positioning device according to Claim 1, **characterized in that** the reference transport schedule is individually agreed and/or corresponds to a regular transport schedule of the railways.

3. The method for the tracking and disposition of goods wagons by means of satellite positioning device according to at least one of the Claims 1 to 2, **characterized in that** the start of the transport operation is independently detected by the satellite positioning device via vibration sensor and/or in conjunction with the leaving of an uncertainty range about the starting point and/or through the capturing of the customer order concerned in the regular order capturing systems.

4. The method for the tracking and disposition of goods wagons by means of satellite positioning device according to at least one of the Claims 1 to 3, **characterized in that** through the individually determinable uncertainty range about a start, end and/or intermediate point the alarm triggering is influenced within wide limits depending on the customer's wish **in that** the satellite positioning device with the following messages compares if it has reached the relevant point at a predetermined time T1 or left in the direction of the following point at a time T2.

5. The method for the tracking and disposition of goods wagons by means of satellite positioning device according to at least one of the Claims 1 to 4, **characterized in that** provided that the measurement is within the uncertainty range, no message is triggered and the measurement data is recorded in an internal storage unit.

6. The method for the tracking and disposition of goods wagons by means of satellite positioning device according to at least one of the Claims 1 to 5, **characterized in that** only upon punctual arrival at the destination will a single schedule end message be output which includes the entire trip history of the wagon with all measurement results.

7. The method for the tracking and disposition of goods wagons by means of satellite positioning device according to at least one of the Claims 1 to 6, **characterized in that** the maximum number of signs that can be transmitted within an SMS (short message service) is optimally utilized.

8. The method for the tracking and disposition of goods wagons by means of satellite positioning device according to at least one of the Claims 1 to 7, **characterized in that** an alarm treatment is individually assigned by the satellite positioning device to every existing sensor type.

9. The method for the tracking and disposition of goods wagons by means of satellite positioning device according to at least one of the Claims 1 to 8, **characterized in that** the message of untimely door opening of a goods wagon is indicated and with its relevant data submitted to a security control room.

10. The method for the tracking and disposition of goods wagons by means of satellite positioning device according to at least one of the Claims 1 to 9, **characterized in that** after the arrival at the destination the satellite positioning device is put in a rest mode.

11. The method for the tracking and disposition of goods wagons by means of satellite positioning device according to at least one of the Claims 1 to 10, **characterized in that** through the satellite positioning device positioning is carried out at regular time intervals and transmitted independent of the load status of the wagon.

12. The method for the tracking and disposition of goods wagons by means of satellite positioning device according to at least one of the Claims 1 to 11, **characterized in that** information processing in the satellite positioning device on the goods wagon is supplemented by processing and cooperation with the control panel software and
- Through the control panel software special process sequences of the railway transport are taken into account and a largely automated monitoring and disposition process of the goods wagon fleet is made possible,
- The communications server is the central interface between the applications server and the communications provider and makes available incoming messages to the applications server in a defined format and by the reverse channel converts the messages of the applications server into the format expected by the communications provider,
- SMS received by the communications server are made available to the applications server as text and the texts received from the applications server are transmitted to the communications provider as SMS,
- The incoming and outgoing SMS messages are stored in the database by the communications server,
- The satellite positioning devices are configured and managed via the applications server.

13. The method for the tracking and disposition of goods wagons by means of satellite positioning device according to at least one of the Claims 1 to 12, **characterized in that** the content of the messages to the satellite positioning devices is generated by the applications server based on the user specifications.

14. The method for the tracking and disposition of goods wagons by means of satellite positioning device according to at least one of the Claims 1 to 13, **characterized in that** based on already performed transports reference transport schedules for further transports of the same relation are determined by the applications server.

15. The method for the tracking and disposition of goods wagons by means of satellite positioning device according to at least one of the Claims 1 to 14, **characterized in that** through the applications server
- Received alarms and messages are presented to the user in suitable form,
- Stored information is evaluated,
- Master data, order data and reference transport schedules generated externally and by the applications server itself are managed,
- Static data, order data and external reference transport schedules from provided data files are transmitted.

16. The method for the tracking and disposition of goods wagons by means of satellite positioning device according to at least one of the Claims 1 to 15, **characterized in that** subject to the utilization of an active mode the satellite positioning device via configuration is prompted to detect the status change of the sensor from laden to empty and the disposition module of the control panel software through the triggered message is prompted to include the goods wagon in the disposition stock as reusable and either link it up with known requirements during a once daily batch run and allocate it to a new destination abroad or return it home empty.

17. The method for the tracking and disposition of goods wagons by means of satellite positioning device according to at least one of the Claims 1 to 16, **characterized in that** via the Internet a tracking and tracing service for customers and a loading space exchange for schedulers is offered and authorized customers via an access portal via Internet are given a view of the current location data of all active as well as already closed orders at any time either by indicating the wagon or the corresponding order number in list form or graphically filed.

18. The method for the tracking and disposition of goods wagons by means of satellite positioning device according to at least one of the Claims 1 to 17, **characterized in that** via a change of the configuration of the satellite positioning device the future reporting and operating behaviour is changed, the inputs are recorded and the operational costs charged.

19. The method for the tracking and disposition of goods wagons by means of satellite positioning device according to at least one of the Claims 1 to 18, **characterized in that** the location of one or a plurality of goods wagons is displayed with graphic background.

20. The method for the tracking and disposition of goods wagons by means of satellite positioning device according to at least one of the Claims 1 to 19, **characterized in that** the goods wagons that become empty abroad are detected through authorized persons via a loading space exchange with time and location details even upon departure locally and are booked as required.

21. The method for the tracking and disposition of goods wagons by means of satellite positioning device according to at least one of the Claims 1 to 20, **characterized in that** geo-coordinates determined via GPS supplemented with additional information are transmitted to the communications server of the control station via a GSM network and/or in the absence of network coverage via communications satellite and via the reverse channel information for instance relating to the transport order is transmitted to the satellite positioning device.

## Revendications

1. Procédé de suivi de circulation et d'ordonnancement de wagons de marchandises au moyen d'appareils de localisation par satellite fixés au wagon de marchandises, un appareil de localisation par satellite comportant des capteurs, un module de communication, des interfaces et un accumulateur d'énergie et étant monté fixement sur le wagon de marchandises, le suivi de circulation et l'ordonnancement étant réalisés depuis un poste de commande qui est constitué d'un serveur de communication et d'application et d'une banque de données, **caractérisé en ce que** l'ensemble du parcours du wagon de marchandises du point de départ à la destination est décrit par un plan de transport de référence (RTP) enregistré dans la banque de données et que l'information horaire/trajet est prescrite à l'appareil de localisation par satellite sous forme de coordonnées géographiques, du moment de la prochaine mesure et de configuration des capteurs.

2. Procédé de suivi de circulation et d'ordonnancement de wagons de marchandises au moyen d'un appareil de localisation par satellite selon la revendication 1, **caractérisé en ce que** le plan de transport de référence est négocié individuellement et/ou correspond à un plan de transport régulier des chemins de fer.

3. Procédé de suivi de circulation et d'ordonnancement de wagons de marchandises au moyen d'un appareil de localisation par satellite selon au moins une des revendications 1 à 2, **caractérisé en ce que** le démarrage du processus de transport est détecté automatiquement par l'appareil de localisation par satellite via un capteur de vibrations et/ou en liaison avec le fait de quitter une zone d'imprécision autour du point de départ et/ou par l'enregistrement de la commande concernée du client dans des systèmes réguliers d'enregistrement de commandes.

4. Procédé de suivi de circulation et d'ordonnancement de wagons de marchandises au moyen d'un appareil de localisation par satellite selon au moins une des revendications 1 à 3, **caractérisé en ce que** le déclenchement d'une alarme est influencé dans une large mesure par la place d'imprécision définissable individuellement suivant le souhait du client autour d'un point initial, final et/ou intermédiaire du fait que l'appareil de localisation par satellite compare lors des mesures suivantes si, à une heure prédéfinie T1, il a atteint le point correspondant ou si, à une heure T2, il est parti en direction du point suivant.

5. Procédé de suivi de circulation et d'ordonnancement de wagons de marchandises au moyen d'un appareil de localisation par satellite selon au moins une des revendications 1 à 4, **caractérisé en ce que**, dans la mesure où la mesure se situe dans la plage d'imprécision, aucun message n'est déclenché et les données de mesure sont conservées dans une mémoire interne.

6. Procédé de suivi de circulation et d'ordonnancement de wagons de marchandises au moyen d'un appareil de localisation par satellite selon au moins une des revendications 1 à 5, **caractérisé en ce que** c'est seulement en cas d'arrivée ponctuelle à la destination qu'un message de fin de plan de circulation est émis, ce message contenant l'ensemble de l'historique de circulation du wagon avec tous les résultats de mesure.

7. Procédé de suivi de circulation et d'ordonnancement de wagons de marchandises au moyen d'un appareil de localisation par satellite selon au moins une des revendications 1 à 6, **caractérisé en ce que** le nombre maximal de caractères transmissibles dans un SMS (service de messages courts) est utilisé de manière optimale.

8. Procédé de suivi de circulation et d'ordonnancement de wagons de marchandises au moyen d'un appareil de localisation par satellite selon au moins une des revendications 1 à 7, **caractérisé en ce qu'**un traitement de l'alarme est demandé individuellement par l'appareil de localisation par satellite à chaque type de capteur disponible.

9. Procédé de suivi de circulation et d'ordonnancement de wagons de marchandises au moyen d'un appareil de localisation par satellite selon au moins une des revendications 1 à 8, **caractérisé en ce que** le message d'une ouverture de portière hors temps d'un wagon de marchandises est affiché et transmis avec ses données corrélatives à une centrale de sécurité.

10. Procédé de suivi de circulation et d'ordonnancement de wagons de marchandises au moyen d'un appareil de localisation par satellite selon au moins une des revendications 1 à 9, **caractérisé en ce que**, après arrivée à destination, l'appareil de localisation par satellite est mis en mode repos.

11. Procédé de suivi de circulation et d'ordonnancement de wagons de marchandises au moyen d'un appareil de localisation par satellite selon au moins une des revendications 1 à 10, **caractérisé en ce que** l'appareil de localisation par satellite procède à intervalles fixes à une localisation et la transmet indépendamment de l'état de charge du wagon.

12. Procédé de suivi de circulation et d'ordonnancement de wagons de marchandises au moyen d'un appareil de localisation par satellite selon au moins une des revendications 1 à 11, **caractérisé en ce qu'**un traitement d'information dans l'appareil de localisation par satellite est complété d'un traitement et d'une coopération avec le logiciel du poste de commande et que
- des déroulements spécifiques du processus de transport ferroviaire sont pris en compte par le logiciel du poste de commande et qu'une surveillance et un ordonnancement se déroulant de la manière la plus automatisée possible de la flotte de wagons de marchandises devient possible,
- le serveur de communication est l'interface centrale entre le serveur d'application et le fournisseur de communication et met à disposition du serveur d'application des informations approfondies en format défini et convertit en sens inverse les informations du serveur d'application dans le format attendu par le fournisseur de communication,
- les SMS reçus par le serveur de communication sont mis à la disposition du serveur d'application sous forme de texte et les textes reçus du serveur d'application sont transmis au fournisseur de communication sous forme de SMS,
- les messages SMS entrants et sortants sont sauvegardés par le serveur de communication dans la banque de données,
- les appareils de localisation par satellite sont configurés et gérés par le serveur d'application.

13. Procédé de suivi de circulation et d'ordonnancement de wagons de marchandises au moyen d'un appareil de localisation par satellite selon au moins une des revendications 1 à 12, **caractérisé en ce que** le contenu des informations envoyées aux appareils de localisation par satellite est généré à partir des prescriptions de l'utilisateur par le serveur d'application.

14. Procédé de suivi de circulation et d'ordonnancement de wagons de marchandises au moyen d'un appareil de localisation par satellite selon au moins une des revendications 1 à 13, **caractérisé en ce que**, à partir de transports de référence déjà réalisés, des plans de transport de référence sont définis par le serveur d'application pour d'autres transports de la même liaison.

15. Procédé de suivi de circulation et d'ordonnancement de wagons de marchandises au moyen d'un appareil de localisation par satellite selon au moins une des revendications 1 à 14, **caractérisé en ce que** le serveur d'application :
- présente les alarmes et informations reçues à l'utilisateur sous forme appropriée,
- exploite les informations sauvegardées,
- gère les données de base, les données de commande et les plans de transport de référence générés en externe et par le serveur d'application lui-même,
- transmet des données statiques, des données de commande et des plans de transport de référence externes provenant de fichiers fournis.

16. Procédé de suivi de circulation et d'ordonnancement de wagons de marchandises au moyen d'un appareil de localisation par satellite selon au moins une des revendications 1 à 15, **caractérisé en ce que**, en utilisant un mode actif, l'appareil de localisation par satellite est amené par configuration à détecter le passage du capteur de l'état chargé à l'état vide et que le module d'ordonnancement du logiciel du poste de commande est amené par le message déclenché à prendre le wagon de marchandises dans le stock d'ordonnancement comme étant réutilisable et soit à le rattacher en fonctionnant par lots une fois par jour à des besoins connus et à l'associer à une nouvelle destination à l'étranger, soit à le renvoyer vide dans son pays d'origine.

17. Procédé de suivi de circulation et d'ordonnancement de wagons de marchandises au moyen d'un appareil de localisation par satellite selon au moins une des revendications 1 à 16, **caractérisé en ce qu'**un service de suivi et un traçage par Internet est proposé pour les clients et qu'une bourse d'espaces de cargaison est proposée aux régulateurs et que les clients autorisés peuvent voir à tout moment par un portail d'accès Internet les données de localisation actuelles de toutes les commandes aussi bien actives que déjà clôturées soit sous forme de liste soit graphiquement en indiquant le numéro de wagon ou le numéro de commande correspondant.

18. Procédé de suivi de circulation et d'ordonnancement de wagons de marchandises au moyen d'un appareil de localisation par satellite selon au moins une des revendications 1 à 17, **caractérisé en ce que**, en modifiant la configuration de l'appareil de localisation par satellite, les caractéristiques futures de signalement et de travail sont modifiées, les données sont enregistrées et les frais de fonctionnement sont facturés.

19. Procédé de suivi de circulation et d'ordonnancement de wagons de marchandises au moyen d'un appareil de localisation par satellite selon au moins une des revendications 1 à 18, **caractérisé en ce que** la localisation d'un ou plusieurs wagons de marchandises est enregistrée sous forme graphique.

20. Procédé de suivi de circulation et d'ordonnancement de wagons de marchandises au moyen d'un appareil de localisation par satellite selon au moins une des revendications 1 à 19, **caractérisé en ce que** les wagons de marchandises se vidant à l'étranger sont détectés par les personnes autorisées via une bourse d'espaces de cargaison avec des indications d'horaire et de lieu dès le départ du pays d'origine et réservés en cas de besoin.

21. Procédé de suivi de circulation et d'ordonnancement de wagons de marchandises au moyen d'un appareil de localisation par satellite selon au moins une des revendications 1 à 20, **caractérisé en ce que** les coordonnées géographiques déterminées par GPS sont complétées d'autres informations via un réseau GMS ou, en l'absence de couverture du réseau, via des satellites de communication au serveur de communication du poste de commande et sont transmises en sens inverse à l'appareil de localisation par satellite par exemple pour ordonner un transport.
